# EUROPÄISCHE PATENTSCHRIFT

(11) **EP 0 876 690 B1**
(45) Veröffentlichungstag und Bekanntmachung des Hinweises auf die Patenterteilung: **26.07.2000**
(21) Anmeldenummer: 96937330.7
(22) Anmeldetag: 02.11.1996
(51) Int. Cl.: H01R 4/18

(54) **KONTAKTELEMENT FÜR EINEN ELEKTRISCHEN LEITER**
CONTACT FOR AN ELECTRICAL CONDUCTOR
ELEMENT DE CONTACT POUR CONDUCTEUR ELECTRIQUE

(30) Priorität: 25.01.1996 DE 19602591
(43) Veröffentlichungstag der Anmeldung: 11.11.1998
(73) Patentinhaber: Braun GmbH, Kronberg (DE)
(72) Erfinder: VANKOV, Michael, D-61389 Schmitten (DE); SEIDEL, Gunther, D-60439 Frankfurt am Main (DE); MAJTHAN, Rudolf, D-65760 Eschborn (DE)
(74) Vertreter: Vorbeck, Wolfgang Ernst August, Dr.
(86) Internationale Anmeldenummer: EP9604760
(87) Internationale Veröffentlichungsnummer: WO9727647

(56) Entgegenhaltungen:
- DE-A- 4 122 429
- DE-C- 378 542
- GB-A- 2 081 029
- US-A- 2 794 176

## Beschreibung

Die Erfindung betrifft ein Kontaktelement für einen elektrischen Leiter, insbesondere einen Heizdraht in einem Gerät des persönlichen Bedarfs, wie einem Haartrockner, einer Lokkenbürste, einem Küchengerät oder ähnlichem. Das Kontaktelement besteht im wesentlichen aus einem Grundkörper mit wenigstens einer Kontaktfläche zur Verbindung des elektrischen Leiters und einem Klemmkörper zur Befestigung des elektrischen Leiters, wobei der Klemmkörper mit dem elektrischen Leiter eine durch Wärmeeinbringung erzeugte stoffliche Verbindung eingeht.

Zur Verbindung von beispielsweise Widerstandsheizdrähten mit den Spannungsabgriffen in Haartrocknerheizungen sind aus dem Stand der Technik verschiedenartige Ausführungsformen der Kontaktelemente bekannt. So werden beispielsweise Klemmverbindungen, Krimpverbindungen, Widerstandsschweißverbindungen oder auch Kombinationen aus Krimp und Widerstandsschweißverbindungen verwendet. Es ist auch bekannt, daß sich bei Klemm- und Krimpverbindungen der Übergangswiderstand bei Wärmewechselbelastungen verändert, insbesondere bei Benutzung der Geräte in feuchten Räumen. Bei Widerstandsschweißverbindungen verändert sich infolge des Schweißdrucks der Drahtquerschnitt und somit auch der Übergangswiderstand an der Verbindungsstelle. Außerdem führt die lokale Erwärmung, bzw. Überhitzung an der Schweißstelle zur Materialvorschädigung, bzw. Versprödung, wodurch eine erhöhte Bruchgefahr des Heizdrahtes entsteht. Für die Herstellung von Widerstandsheizungen und somit auch für die Kontaktelemente für den Heizdraht in Haartrocknern wird prinzipiell in die zwei Bereiche der manuellen, bzw. halbautomatischen und der vollautomatischen Herstellung unterschieden. Für die Fertigungsprozesse Klemmen, Krimpen oder Widerstandsschweißen hat sich gezeigt, daß diese nicht ausreichend stabil sind, um eine vollautomatische Herstellung zu relalisieren.

Aus der DE-A 41 22 429 ist ein Anschlußelement für eine elektrische Kraftfahrzeugschalterbeleuchtung bekannt. Dieses Anschlußelement besitzt eine Anschlußkerbe für einen Anschlußdraht, deren seitliche Begrenzungswände durch Schweißklemmen beaufschlagbar sind. Dabei wurden die Begrenzungswände gequetscht und über sie ein Schweißstrom eingeleitet, der im Bereich des Anschlußkerbengrundes zu einer oberflächlichen Anschmelzung des Anschlußdrahtes führt.

Aufgabe der vorliegenden Erfindung ist es, eine Möglichkeit zur langzeitstabilen Kontaktierung für einen elektrischen Leiter, insbesondere einen Widerstandsheizdraht in Haartrocknerheizungen anzugeben, wobei das Kontaktelement auch zur vollautomatischen Herstellung der Widerstandsheizung geeignet sein soll.

Die Erfindung löst diese Aufgabe mit einem Kontaktelement der oben beschriebenen Art dadurch, daß die stoffliche Verbindung den Leiter wenigstens zu einem Drittel des Leitungsquerschnittes durchsetzt.

Vorteilhafterweise besitzt eine solche Verbindung die hohe Stabilität und Zuverlässigkeit einer Schweißverbindung, bei gleichzeitiger Vermeidung der nachteiligen Querschnittsverkleinerung, wie sie bei Widerstandsschweißungen üblich ist. Eine Veränderung des Übergangswiderstandes erfolgt nicht, auch nicht durch Alterung. Ein solches neugestaltetes Kontaktelement kann als Spannungsabgriff vorteilhafterweise sowohl als End- oder Mittenabgriff, bzw. auch als Einzel- oder Doppelabgriff für mehrere Heizdrähte ausgeführt und auf einer Mikanitplatte befestigt werden. Diese neue Gestaltung des Kontaktelements ist vorteilhafterweise besonders geeignet für die Herstellung bifilar gewickelter Heizungen.

Durch diese Lösung wird eine dauerhafte Verbindung zwischen dem Kontaktelement und dem Leiter, d.h. dem Heizdraht geschaffen, welche eine gute Kontaktierung ohne eine stoffliche Schwächung des Leiters gewährleistet.

In einer besonderen Ausbildungsform ist die Kontaktfläche durch eine U-förmige Ausnehmung mit einem rundlichen oder eckigen Bodenbereich gebildet, so daß eine einfache Herstellung des Kontaktelements, auch in größeren Stückzahlen, beispielsweise als Stanzteil aus einem blechartigen Grundkörper ermöglicht wird. Durch unterschiedliche Ausführungen des Stanzwerkzeuges kann der Bodenbereich der Ausnehmung dem jeweiligen Querschnitt des Heizdrahtes angepaßt sein.

Die größte Breite der Ausnehmung des Kontaktelements ist so gewählt, daß diese etwa dem Durchmesser des elektrischen Leiters oder der größten Breite des Leiterquerschnitts entspricht. Dadurch wird vorteilhafterweise eine exakte Fixierung des Drahtes in der Ausnehmung ermöglicht, unabhängig von der Querschnittsform des Drahtes, welcher beispielsweise kreisförmig oder auch rechteckig ausgebildet sein kann.

Da der Klemmkörper einstückig mit dem Grundkörper verbunden ist, kann dieser als ein Schenkel der U-förmigen Ausnehmung des Grundkörpers ausgebildet sein, wodurch vorteilhafterweise eine einfache und kostengünstige Herstellung des Kontaktelements, beispielsweise als Stanzteil aus einem ebenen Blech ermöglicht ist.

Der Klemmkörper ist als Biegelasche mit einer Verdickung an seinem freien Ende ausgebildet, so daß der zu befestigende Heizdraht vorteilhafterweise durch die Biegelasche zunächst mechanisch geklemmt werden kann, bevor er durch Wärmeeinbringung aufgeschmolzen wird.

In einer besonderen Ausbildungsform weist die Biegelasche wenigstens eine Nase, bzw. eine nasenartige Kante zum Ansetzen eines Biegemittels auf, so daß der Biegevorgang vorteilhafterweise auch vollautomatisch ausgeführt werden kann.

Durch die Ausbildung der Biegelasche mit einer Verdickung ist für eine ausreichende Materialanhäufung gesorgt, welche eine stoffliche Verbindung durch das Verschmelzen mit dem Leiter, d.h. dem Heizdraht ermöglicht.

Durch die Ausbildung von Anschlagmitteln an dem Kontaktelement ist eine automatische Ausrichtung des Verbindungselements in einer Erwärmungseinrichtung ermöglicht, so daß das Kontaktelement vorteilhafterweise in reproduzierbare Positionen bringbar ist.

Durch die Ausbildung der Anschlagmittel als Ausnehmung, Bohrung, Zentrierspitze oder ähnliches ist eine einfache Herstellung des Anschlagmittels, beispielsweise durch Stanztechnik möglich.

In einer weiteren Ausbildung des Kontaktelements ist vorgesehen, eine Einfädelhilfe, insbesondere zur automatischen und lagerichtigen Zuführung des Heizdrahtes zu der Kontaktfläche einzuordnen. Dadurch wird eine sichere und reproduzierbare Herstellung des Kontaktelements gewährleistet.

Durch die Ausbildung wenigstens einer Einfädelschräge an einem Schenkel der U-förmigen Ausnehmung ist eine einfache und kostengünstige Herstellung der Einfädelschräge vorgesehen, so daß auch diese mit einem Stanzwerkzeug herstellbar ist.

In einer weiteren Ausführungsform ist vorgesehen, Befestigungsmittel, beispielsweise eine Lasche, ein Zapfen oder ähnliches zur Befestigung des Kontaktelements an einem Träger anzuordnen. Der Träger kann dabei vorteilhafterweise der Heizungsträger in einem Haartrockner sein. Durch eine solche zapfen- oder laschenförmige Ausbildung des Befestigungsmittels ist auch dieses einfach und preiswert durch einen Stanzvorgang herstellbar.

In einem Verfahren zur Befestigung eines elektrischen Leiters, insbesondere eines Heizdrahtes in einem Haartrockner, an einem Kontaktelement, wobei das Verfahren auch eine eigenständige Erfindung darstellen kann, ist vorgesehen, daß der elektrische Leiter mit dem Kontaktelement durch Wärmeeinbringung stofflich verbindbar, insbesondere verschmelzbar ist, wobei durch die Wärmeeinbringung die stoffliche Verbindung den Leiter wenigstens zu einem Drittel seines Querschnittes durchsetzt.

Vorteilhafterweise erfolgt die Erzeugung der Verbindung sehr materialschonend, d.h. der Leiter, bzw. Heizdraht wird nicht wie beim Widerstandsschweißverfahren partiell überhitzt und versprödet. Ein solches Verfahren kann in der Produktion auch gleichzeitig an mehreren Kontaktelementen erfolgen.

Die Wärmeeinbringung erfolgt durch ein Punkt-Schweißverfahren, insbesondere ein Laser-, ein Plasma- oder ein ähnliches Verfahren. Durch die Anwendung eines solchen Schweißverfahrens ist es gewährleistet, daß vorteilhafterweise nur ein Teil der Biegelasche mit beispielsweise einem Laserstrahl angeschmolzen werden kann, so daß sich dieser Teil der Lasche als Schmelze um den Draht legt, ohne diesen im Querschnitt spürbar zu verändern oder gar zu schädigen.

In einem weiteren Verfahrensschritt wird vorgeschlagen, daß ein an dem Kontaktelement vorgesehener Klemmkörper mittels eines Biegeverfahrens um den an einer Kontaktfläche des Kontaktelements anliegenden elektrischen Leiter formbar ist. Dadurch wird zunächst eine schnelle und sichere mechanische Klemmung des Leiters, d.h. des Heizdrahtes an dem Kontaktelement ermöglicht.

In einem weiteren Verfahrensschritt ist ein Biegemittel an der nasenartigen Kante des Klemmkörpers angesetzt, womit vorteilhafterweise ein vollautomatisches Biegen des Klemmkörpers um den Heizdraht ermöglicht wird.

In einer besonderen Ausführung des Verfahrens wird ein Laserstrahl auf die Verdickung des Klemmkörpers gerichtet. Damit wird auf einfache Weise ein Aufschmelzen des Klemmkörpers erreicht, welcher sich als Schmelze um den Draht legt und diesen dauerhaft mit dem Kontaktelement verbindet.

Die Energie des Laserstrahls ist dabei so bemessen, daß dieser den Heizdraht wenigstens bereichsweise erwärmt, so daß der Draht vorzugsweise zu einem Drittel des Drahtquerschnitts aufschmelzbar ist. Dadurch wird vorteilhafterweise eine Verbindung zwischen Kontaktelement und Heizdraht erzeugt, welche sehr materialschonend ist, d.h. es tritt keine Querschnittsverkleinerung auf, der Übergangswiderstand wird nicht verändert und die Schmelzstelle nicht versprödet.

Weitere Merkmale, Vorteile und Anwendungsmöglichkeiten der Erfindung ergeben sich aus der nachfolgenden Beschreibung von Ausführungsbeispielen, die in den Zeichnungen näher dargestellt sind. Dabei bilden alle beschriebenen und/oder dargestellten Merkmale für sich oder in beliebiger Kombination den Gegenstand der Erfindung, unabhängig von iher Zusammenfassung in den Ansprüchen und deren Rückbeziehung.

Es zeigt:
- Fig. 1: ein Kontaktelement für einen Heizdraht in der Draufsicht und in stark vergrößerter Darstellung,
- Fig. 2: ein Kontaktelement nach Fig. 1, jedoch mit eingelegtem Heizdraht,
- Fig. 3: ein Kontaktelement nach Fig. 2 mit einem befestigten Heizdraht und
- Fig. 4: ein Kontaktelement für zwei Heizdrähte in der Draufsicht.

Ein Kontaktelement 2 (Fig. 1) besteht im wesentlichen aus einem Grundkörper 4, welcher aus einem ebenen und elektrisch leitenden Blech hergestellt, beispielsweise ausgestanzt ist. Ein solches Kontaktelement 2 ist an seinem unteren Ende, welches der Einfachheit halber nicht dargestellt ist, mit einer Spannungsversorgung, einem elektrischen Verbraucher oder einem anderen elektrischen Bauteil verbunden. An seinem oberen Ende weist das Kontaktelement 2 eine U-förmige Ausnehmung 10 auf, welche an ihrem Grund mit einer Kontaktfläche 6 versehen ist. Die maximale Breite 12 der Ausnehmung 10 ist so bemessen, daß ein zu verbindender elektrischer Leiter, beispielsweise ein Heizdraht in diese Ausnehmung 10 eingelegt werden kann. Die Ausnehmung 10 ist auf ihrer einen Seite begrenzt durch einen biegbaren Klemmkörper 8, der einen Hals 14 und an seinem äußeren Ende eine kopfartige Verdickung 16 aufweist. An der Verdickung 16 ist an der Außenseite eine Nase 18 angeordnet, welche das Angreifen einer nicht dargestellten automatischen Biegevorrichtung erleichtern soll.

Der zweite Schenkel der Ausnehmung 10 wird gebildet durch eine Zentrierspitze 20, welche zum einen den Klemmkörper 8 überragt und zum anderen mit einer Einfädelschräge 22 versehen ist. Diese Einfädelschräge 22 soll ein sicheres und einfaches Einführen eines Heizdrahtes in die Ausnehmung 10 in einem vollautomatisierten Herstellverfahren des Kontaktelements, bzw. der Haartrockenheizung ermöglichen.

Zur Befestigung des Kontaktelements 2 in einem Träger, beispielsweise einem Heizungsträger ist ein seitlich abstehender Zapfen 24 vorgesehen. Dieser kann auch durch seitlich angrenzende Kerben leicht aus der Hauptebene des Grundkörpers 4 herausgebogen werden und so in eine Richtung 90° zur Oberfläche des Grundkörpers 4 zeigen.

Die Kontaktfläche 6 (Fig. 2) des Kontaktelements 2 weist eine zumindest bereichsweise halbkreisförmige Ausbildung auf, in welche ein Heizdraht 26 mit kreisförmigem Querschnitt eingelegt ist. Um diesen Heizdraht 26 zunächst mechanisch gegen Herausrutschen zu sichern, wird der Klemmkörper 8 um den Heizdraht 26 herumgebogen, so daß die kopfartige Verdickung 16 des Klemmkörpers 8 an der gegenüberliegenden Wand der Ausnehmung unterhalb der Einfädelschräge 22 zur Anlage kommt. Dieser Biegevorgang kann zum einen einfach von Hand oder auch in einem vollautomatischen Verfahren ausgeführt werden.

Durch die gezielte Wärmeeinbringung in den verdickten Kopfbereich des Klemmkörpers 8, beispielsweise durch einen Laserstrahl 28 (Fig. 3), wird dieser Bereich so aufgeschmolzen, daß dieser eine stoffliche Verbindung mit dem Heizdraht 26 eingeht. Der Heizdraht 26 wird dabei wenigstens bereichsweise, vorzugsweise ca. zu einem Drittel seines Drahtquerschnittes aufgeschmolzen. Dadurch ist der Heizdraht 26 komplett von dem Kontaktelement 2 umgeben. Eine solche Verbindung besitzt eine hohe Stabilität und Zuverlässigkeit bei gleichzeitiger Vermeidung einer Querschnittsverkleinerung oder auch einer Veränderung des Übergangswiderstandes.

Ein beschriebenes Kontaktelement 2 kann beispielsweise bei einer Haartrocknerheizung als Spannungsabgriff wahlweise als End- oder auch als Mittenabgriff ausgebildet sein; es kann weiterhin zur Verbindung und Befestigung eines einzelnen Heizdrahtes, oder auch als Doppelabgriff zur Verbindung von mehreren, beispielsweise zwei Heizdrähten (Fig. 4) ausgebildet sein. Ein solches Kontaktelement 30 besteht im wesentlichen aus einem Grundkörper 32, dessen unteres Ende der Einfachheit halber nicht dargestellt ist. In diesem Grundkörper 32 ist ein Befestigungszapfen 34 vorgesehen, bspw. ausgestanzt. An dem oberen Ende des Kontaktelements 30 sind zwei Klemmkörper 36, 38 vorgesehen, welche durch eine symmetrische, mittig angeordnete Zentrierspitze 40 voneinander getrennt sind. Die Zentrierspitze 40 ist beidseitig mit zwei Einfädelschrägen 42, 44 versehen, welche in U-förmige Ausnehmungen zur Aufnahme der Heizdrähte 46, 48 führen. Die Klemmkörper 36, 38 entsprechen in ihrer Ausbildung dem Klemmkörper 8 in Fig. 1. Der Klemmkörper 36 ist in seiner ursprünglichen Lage dargestellt; der Klemmkörper 38 dagegen ist bereits um den Heizdraht 48 herumgebogen und zur Verschmelzung mit dem Heizdraht 48 vorbereitet.

## Patentansprüche

1. Kontaktelement für wenigstens einen elektrischen Leiter, insbesondere einen Heizdraht (26,46,48) in einem Gerät des persönlichen Bedarfs, wie einem Haartrockner, einer Lockenbürste, einem Küchengerät o.ä., aus einem Grundkörper (4,32) mit wenigstens einer Kontaktfläche (6) zur Verbindung und einem Klemmkörper (8,36,38) zur Befestigung des elektrischen Leiters (26,46,48), wobei der Klemmkörper (8,36,38) mit dem elektrischen Leiter (26,46,48) eine durch Wärmeeinbringung erzeugte stoffliche Verbindung, insbesondere eine Schmelzverbindung aufweist, **dadurch gekennzeichnet,** daß die stoffliche Verbindung den Leiter (26,46,28) wenigstens zu einem Drittel des Leiterquerschnittes durchsetzt.

2. Kontaktelement nach Anspruch 1, **dadurch gekennzeichnet,** daß die Kontaktfläche (6) durch eine U-förmige Ausnehmung (10) mit einem rundlichen oder eckigen Bodenbereich gebildet wird.

3. Kontaktelement nach Anspruch 2, **dadurch gekennzeichnet,** daß die größte Breite (12) der Ausnehmung (10) etwa dem Durchmesser des elektrischen Leiters (26,46,48) oder der größten Breite des Leiterquerschnitts entspricht.

4. Kontaktelement nach einem der vorhergehenden Ansprüche, **dadurch gekennzeichnet,** daß der Klemmkörper (8,36,38) einstückig mit dem Grundkörper (4,32) verbunden und als ein Schenkel der U-förmigen Ausnehmung (10) ausgebildet ist.

5. Kontaktelement nach einem der vorhergehenden Ansprüche, **dadurch gekennzeichnet,** daß der Klemmkörper (8,36,38) als Biegelasche mit einem Hals (14) und einer Verdickung (16) an seinem freien Ende ausgebildet ist.

6. Kontaktelement nach einem der vorhergehenden Ansprüche, **dadurch gekennzeichnet,** daß die Biegelasche wenigstens eine Nase (18) zum Ansetzen eines Biegemittels aufweist.

7. Kontaktelement nach einem der vorhergehenden Ansprüche, **dadurch gekennzeichnet,** daß die Verdickung (16) der Biegelasche mit dem Leiter (26,46,48) eine stoffliche Verbindung aufweist.

8. Kontaktelement nach einem der vorhergehenden Ansprüche, **dadurch gekennzeichnet,** daß Anschlagmittel, insbesondere zur automatischen Ausrichtung des Kontaktelements (2,30) in einer Erwärmungseinrichtung, vorgesehen sind.

9. Kontaktelement nach Anspruch 8, **dadurch gekennzeichnet,** daß als Anschlagmittel eine Ausnehmung, eine Bohrung, eine Zentrierspitze (20,40) o.ä. vorgesehen ist.

10. Kontaktelement nach einem der vorhergehenden Ansprüche, **dadurch gekennzeichnet,** daß eine Einfädelhilfe, insbesondere zur automatischen und lagerichtigen Zuführung des Drahtes (26,46,48) zu der Kontaktfläche (6), vorgesehen ist.

11. Kontaktelement nach Anspruch 10, **dadurch gekennzeichnet,** daß wenigstens an einem Schenkel der U-förmigen Ausnehmung (10) eine Einfädelschräge (22,42,44) vorgesehen ist.

12. Kontaktelement nach einem der vorhergehenden Ansprüche, **dadurch gekennzeichnet,** daß Befestigungsmittel, beispielsweise eine Lasche, ein Zapfen (24,34) o. ä. zur Befestigung des Kontaktelementes (2,30) an einem Träger, insbesondere einem Heizungsträger, vorgesehen sind.

13. Verfahren zur Befestigung eines elektrischen Leiters, insbesondere eines Heizdrahtes (26,46,48) in einem Gerät des persönlichen Bedarfs, wie einem Haartrockner, einer Lockenbürste, einem Küchengerät o. ä. an einem Kontaktelement (2,30) nach einem der vorhergehenden Ansprüche, wobei der elektrische Leiter (26,46,48) mit dem Kontaktelement (2,30) durch Wärmeeinbringung stofflich verbindbar, insbesondere verschmelzbar ist, **dadurch gekennzeichnet,** daß durch die Wärmeeinbringung die stoffliche Verbindung den Leiter wenigstens zu einem Drittel seines Querschnittes durchsetzt.

14. Verfahren nach Anspruch 13, **dadurch gekennzeichnet,** daß die Wärmeeinbringung durch ein Punkt-Schweißverfahren, insbesondere ein Laser-, ein Plasma- oder ein ähnliches Verfahren erfolgt.

15. Verfahren nach Anspruch 13 oder 14, **dadurch gekennzeichnet,** daß ein an dem Kontaktelement (2,30) vorgesehener Klemmkörper (16,36,38) mittels eines Biegeverfahrens um den an einer Kontaktfläche (6) des Kontaktelements (2,30) anliegenden elektrischen Leiter (26,46,48) formbar ist.

16. Verfahren nach einem der Ansprüche 13 bis 15, **dadurch gekennzeichnet,** daß ein Biegemittel an einer Nase (18) des Klemmkörpers (8) ansetzbar ist.

17. Verfahren nach einem der Ansprüchen 13 bis 16, **dadurch gekennzeichnet**, daß man einen Laserstrahl auf eine Verdickung (16) des Klemmkörpers (8) richtet.

18. Verfahren nach einem der Ansprüchen 13 bis 17, **dadurch gekennzeichnet,** daß durch den Laserstrahl der elektrische Leiter (26,46,48) wenigstens bereichsweise, vorzugsweise ein Drittel des Leiterquerschnitts, aufschmelzbar ist.

## Claims

1. A contact element for at least one electrical conductor, particularly a heating wire (26, 46, 48) in an appliance of personal use such as a hairdryer, a curling brush, a kitchen appliance or the like, comprising a base element (4, 32) having at least one contact surface (6) for connection and a clamping means (8, 36, 38) for fastening the electrical conductor (26, 46, 48), said clamping means (8, 36, 38) displaying a material union, particularly a fused union produced by the introduction of heat, with the electrical conductor (26, 46, 48), **characterized in that** the material union penetrates the conductor (26, 46, 28) at least over one third of the conductor cross section.

2. The contact element as claimed in claim 1, **characterized in that** the contact surface (6) is formed by a U-shaped recess (10) having a circular or angular bottom zone.

3. The contact element as claimed in claim 2, **characterized in that** the maximum width (12) of the recess (10) corresponds approximately to the diameter of the electrical conductor (26, 46, 48) or to the maximum width of the conductor cross section.

4. The contact element as claimed in any one of the preceding claims, **characterized in that** the clamping means (8, 36, 38) is integrally formed with the base element (4, 32) and is constructed as a leg of the U-shaped recess (10).

5. The contact element as claimed in any one of the preceding claims, **characterized in that** the clamping means (8, 36, 38) is constructed as a bending lug having a neck (14) and a thicker zone (16) at its free end.

6. The contact element as claimed in any one of the preceding claims, **characterized in that** the bending lug has at least one nose (18) for applying a bending means.

7. The contact element as claimed in any one of the preceding claims, **characterized in that** a material union is effected between the thicker zone (16) of the bending lug and the conductor (26, 46, 48).

8. The contact element as claimed in any one of the preceding claims, **characterized in that** stop means are provided, in particular for automatically aligning the contact element (2, 30) in a heating device.

9. The contact element as claimed in claim 8, **characterized in that** the stops means provided is a recess, a bore, a centering tip (20, 40) or the like.

10. The contact element as claimed in any one of the preceding claims, **characterized in that** a threading aid is provided, in particular for feeding the wire (26, 46, 48) automatically and in correct position to the contact surface (6).

11. The contact element as claimed in claim 10, **characterized in that** a threading bevel (22, 42, 44) is provided on at least one leg of the U-shaped recess (10).

12. The contact element as claimed in any one of the preceding claims, **characterized in that** provision is made for fastening means such as a lug, a pin (24, 34) or the like to fasten the contact element (2, 30) to a supporting structure, in particular a heater support.

13. A method for fastening an electrical conductor, particularly a heating wire (26, 46, 48) in an appliance of personal use such as a hairdryer, a curling brush, a kitchen appliance or the like, to a contact element (2, 30) according to any one of the preceding claims, the material of the electrical conductor (26, 46, 48) being unitable, in particular fusible, with the material of the contact element (2, 30) by the introduction of heat, **characterized in that** as a result of the introduction of heat the material union penetrates the conductor at least over one third of its cross section.

14. The method as claimed in claim 13, **characterized in that** the introduction of heat is effected by a spot-welding method, particularly by a laser, a plasma arc or a similar method.

15. The method as claimed in claim 13 or 14, **characterized in that** a clamping means (16, 36, 38) provided on the contact element (2, 30) is formable by means of a bending method around the electrical conductor (26, 46, 48) resting on a contact surface (6) of the contact element (2, 30).

16. The method as claimed in any one of the claims 13 to 15, **characterized in that** a bending means is adapted to be applied against a nose (18) of the clamping means (8).

17. The method as claimed in any one of the claims 13 to 16, **characterized in that** a laser beam is directed at a thicker zone (16) of the clamping means (8).

18. The method as claimed in any one of the claims 13 to 17, **characterized in that** the laser beam is adapted to fuse the electrical conductor (26, 46, 48) at least in certain sections, preferably over one third of the conductor cross section.

## Revendications

1. Elément de contact pour au moins un conducteur électrique, notamment un fil de chauffage (26,446,48) dans un appareil à usage personnel, comme par exemple un sèche-cheveux, une brosse à friser, un appareil de cuisine ou analogue, constitué par un corps de base (4,32) possédant au moins une surface de contact (6) pour établir la liaison avec le conducteur électrique (26,46,48) et un corps de serrage (8,36,38) pour la fixation de ce conducteur, le corps de serrage (8,36,38) étant relié selon une liaison matérielle, notamment une liaison par fusion, réalisée par application de chaleur, caractérisé en ce que la liaison matérielle s'étend dans le conducteur (26,46,48) au moins sur un tiers de sa section transversale.

2. Elément de contact selon la revendication 1, caractérisé en ce que la surface de contact (6) est formée par un évidement en forme de U (10) possédant une zone de fond arrondie ou anguleuse.

3. Elément de contact selon la revendication 2, caractérisé en ce que la largeur maximale (12) de l'évidement (10) correspond approximativement au diamètre du conducteur électrique (26,46,48) ou à la largeur maximale de la section transversale du conducteur.

4. Elément de contact selon l'une des revendications précédentes, caractérisé en ce que le corps de serrage (8,36,38) est relié d'un seul tenant avec le corps de base (4,32) et est agencé sous la forme d'une branche de l'évidement en forme de U (10).

5. Elément de contact selon l'une des revendications précédentes, caractérisé en ce que le corps de serrage (8,36,38) est agencé sous la forme d'une patte repliable possédant un col (14) et un épaississement (16) au niveau de son extrémité libre.

6. Elément de contact selon l'une des revendications précédentes, caractérisé en ce que la patte repliable possède au moins un bec (18) pour le montage d'un moyen de pliage.

7. Elément de contact selon l'une des revendications précédentes, caractérisé en ce que l'épaississement (16) de la patte repliable est relié selon une liaison matérielle au conducteur (26,46,48).

8. Elément de contact selon l'une des revendications précédentes, caractérisé en ce que des moyens de butée sont prévus notamment pour l'alignement automatique de l'élément de contact (2,30) dans un dispositif d'échauffement.

9. Elément de contact selon la revendication 8, caractérisé en ce qu'il est prévu comme moyens de butée un évidement, un perçage, une pointe de centrage (20,40) ou analogue.

10. Elément de contact selon l'une des revendications précédentes, caractérisé en ce qu'un système auxiliaire d'enfilage est prévu notamment pour l'amenée automatique en position correcte du fil (26,46,48) jusqu'à la surface de contact (6).

11. Elément de contact selon la revendication 10, caractérisé en ce qu'un biseau d'enfilage (22,42,44) est prévu sur au moins une branche de l'évidement en forme de U (10).

12. Elément de contact selon l'une des revendications précédentes, caractérisé en ce que des moyens de fixation, par exemple une languette, un téton (24,34) ou analogue, sont prévus pour fixer l'élément de contact (2,30) sur un support, notamment un support de chauffage.

13. Procédé pour fixer un conducteur électrique, notamment un fil de chauffage (26,46,48) à un appareil à usage personnel, comme par exemple un sèche-cheveux, une brosse à friser, un appareil de cuisine ou analogue, sur un élément de contact (2,30) selon l'une des revendications précédentes, selon lequel on peut relier matériellement, notamment par fusion, le conducteur électrique (26,46,48) à l'élément de contact (2,30) par apport de chaleur, caractérisé en ce que sous l'effet de l'apport de chaleur, la liaison matérielle s'étend dans le conducteur au moins sur un tiers de sa section transversale.

14. Procédé selon la revendication 13, caractérisé en ce que l'apport de chaleur s'effectue au moyen d'un procédé de soudage par points, notamment au moyen d'un procédé à laser, d'un procédé à plasma ou d'un procédé similaire.

15. Procédé selon la revendication 13 ou 14, caractérisé en ce qu'un corps de serrage (16,36,38) prévu sur l'élément de contact (2,30) peut être formé au moyen d'un procédé de pliage autour du conducteur électrique (26,46,48) qui s'applique sur une surface de contact (6) de l'élément de contact (2,30).

16. Procédé selon l'une des revendications 13 à 15, caractérisé en ce qu'un moyen de pliage peut être monté sur un bec (18) du corps de serrage (8).

17. Procédé selon l'une des revendications 13 à 16, caractérisé en ce qu'on dirige un faisceau laser sur un épaississement (16) du corps de serrage (8).

18. Procédé selon l'une des revendications 13 à 17, caractérisé en ce qu'à l'aide du faisceau laser, on peut faire fondre le conducteur électrique (26,46,48) au moins par endroits, de préférence sur un tiers de sa section transversale.
